# EUROPÄISCHE PATENTSCHRIFT

(11) **EP 2 023 312 B1**
(45) Veröffentlichungstag und Bekanntmachung des Hinweises auf die Patenterteilung: **16.10.2013**
(21) Anmeldenummer: 08014161.7
(22) Anmeldetag: 07.08.2008
(51) Int. Cl.: G09F 13/04, G09F 13/08

(54) **Werbevitrine**
Advertising window
Vitrine publicitaire

(30) Priorität: 08.08.2007 DE 102007037488
(43) Veröffentlichungstag der Anmeldung: 11.02.2009
(73) Patentinhaber: Wall Aktiengesellschaft, 10117 Berlin (DE)
(72) Erfinder: Staubach, Helmut, 10967 Berlin (DE); Kuckertz, Uwe, 10967 Berlin (DE)
(74) Vertreter: Bittner, Thomas L.

(56) Entgegenhaltungen:
- WO-A2-2006/050849
- DE-A1- 3 741 541
- US-A- 1 915 236
- US-A- 3 947 985
- US-A- 4 318 237
- US-A- 6 033 089

## Beschreibung

Die Erfindung betrifft eine Werbevitrine mit einem unteren Sockel und einem auf dem Sockel angeordneten Schaukasten, der mehrere Seitenwände und eine obere Abdeckung aufweist und an oder in dem zumindest ein Informationsträger und eine Beleuchtungseinrichtung angeordnet sind.

Werbevitrinen der genannten Art werden üblicherweise auf öffentlichen Straßen oder Plätzen aufgestellt und dienen zur Aufnahme von Werbeplakaten oder anderen Informationsträgern. Eine Werbevitrine üblichen Aufbaus besitzt eine sockelartige Tragkonstruktion, auf der ein Schaukasten angeordnet ist, in dem die Werbeplakate aufgehängt werden können. Um die Aufmerksamkeit der Passanten zu erhöhen, ist es üblich, in der Werbevitrine eine Beleuchtungseinrichtung anzuordnen, mit der das Werbeplakat bei Dunkelheit hinterleuchtet wird.

Die Werbevitrine besitzt auf einer Seite oder auf zwei entgegengesetzten Seiten eine üblicherweise aus Glas bestehende Seitenwand, durch die der Betrachter das jeweilige Werbeplakat sehen kann. Diese transparenten Seitenwände sind an einem umlaufenden vertikalen Rahmen gehalten und können nach Art eines Fensters geöffnet und geschlossen werden. Nachteilig bei einer derartigen Werbevitrine ist jedoch, dass die gewünschte Werbewirkung nur in zwei entgegengesetzte Richtungen gegeben ist, während ein Passant, der in einiger Entfernung seitlich neben dem Tragrahmen steht, von der Werbevitrine keinen besonderen optischen Reiz erfährt und somit auf die in der Werbevitrine enthaltene Werbebotschaft nicht aufmerksam gemacht wird.

Das Dokument US 1,915,236 beschreibt eine transportierbare beleuchtete Anzeigeeinrichtung mit einem Sockel und einem auf dem Sockel angeordneten Gehäuse. Die Seiten des Gehäuses sind mit Glasscheiben gebildet, an deren Innenseiten Informationsträger angeordnet sind.

In dem Dokument DE 37 41 541 A1 wird eine zylinderförmige Vorrichtung für Werbezwecke offenbart. Die Vorrichtung ist mit einer einen Innenraum umschließenden Außenwand gebildet. In dem Innenraum sind eine Beleuchtungseinrichtung und eine Einrichtung zum Anzeigen von Werbeträgern angeordnet.

Ein elektrischer Beleuchtungskörper wird in dem Dokument US 6,033,089 beschrieben. Der Beleuchtungskörper ist aus einem Sockel und einem auf dem Sockel angeordneten blasgeformten Gehäuse gebildet.

Das Dokument US 3,947,985 offenbart eine Vorrichtung zur kombinierten Abfallentsorgung und Anzeige von Werbeträgern. In einem Gehäuse sind hierbei eine Einrichtung zur Aufnahme von Abfall und eine Einrichtung zum Anbringen und Präsentieren von Werbeträgern gebildet.

Das Dokument US 4,318,237 beschreibt eine Vorrichtung zur beleuchteten Darstellung von Fotografien mit einem Gehäuse und einer in dem Gehäuse angeordneten Beleuchtungseinrichtung. Seitenwände des Gehäuses sind aus jeweils zwei verschiebbaren Glasplatten gebildet, zwischen denen jeweils eine Fotografie angeordnet ist.

Der Erfindung liegt die Aufgabe zugrunde, eine Werbevitrine der genannten Art zu schaffen, die die Aufmerksamkeit der Betrachter in verstärktem Maße auf sich lenkt.

Diese Aufgabe wird erfindungsgemäß mit einer Werbevitrine gelöst, die die Merkmale des Anspruchs 1 aufweist. Dabei ist vorgesehen, dass alle Seitenwände des Schaukastens zumindest abschnittsweise aus einem lichtdurchlässigen Material bestehen. In bevorzugter Ausgestaltung der Erfindung ist dabei vorgesehen, dass alle Seitenwände vollständig aus dem lichtdurchlässigen Material bestehen. Dies hat zur Folge, dass die von der Beleuchtungseinrichtung im Inneren des Schaukastens abgegebenen Lichtstrahlen auf allen Seitenwänden der Werbevitrine austreten und somit in alle Richtungen ein deutlich sichtbares optisches Signal geben, wodurch die Aufmerksamkeit der Passanten auf die Werbevitrine gelenkt wird.

Wenn alle Seitenwände vollständig aus dem lichtdurchlässigen Material bestehen, ist der weitere Vorteil gegeben, dass der Werbeträger von allen Seiten der Werbevitrine gut sichtbar ist.

Die obere Abdeckung, die beispielsweise von einer Abdeckplatte gebildet sein kann, kann ebenfalls aus einem lichtdurchlässigen Material und insbesondere dem gleichen Material wie die Seitenwände bestehen.

Die erfindungsgemäße Ausgestaltung bietet die Möglichkeit, alle Seitenflächen des Schaukastens als hinterleuchtete Werbeflächen zu nutzen. Wenn alle Seitenflächen vollständig aus dem transparenten Material bestehen, kann ein einzelnes Werbemotiv um den Schaukasten umlaufend angeordnet sein, wodurch eine erhöhte Aufmerksamkeit der Passanten hervorgerufen wird. Dies ist insbesondere dann gegeben, wenn die Informationsträger in Weiterbildung der Erfindung die gesamte innere oder äußere Oberfläche aller Seitenwände überdecken.

Es ist vorgesehen, dass die Seitenwände von einer flexiblen lichtdurchlässigen Hülle gebildet sind. Die Hülle ist schlauch- oder sackförmig ausgebildet und kann auf eine Tragstruktur der Werbevitrine aufgezogen und aufgespannt werden, wobei die Hülle mit der Information versehen und insbesondere bedruckt ist und somit als Informationsträger dient. Wenn die Hülle sackartig ausgebildet ist, kann der Boden der Hülle die obere Abdeckung der Werbevitrine bilden.

In bevorzugter Ausgestaltung der Erfindung ist vorgesehen, dass der Schaukasten die Form eines Quaders besitzt und somit vier Seitenwände aufweist, von denen die jeweils gegenüberliegenden Seitenwände gleich groß sind. Die Grundfläche des Quaders kann quadratisch oder rechteckig sein und ist insbesondere in Form eines langgestreckten Rechtecks ausgebildet, bei dem die längere Seitenwand mindestens drei mal so lang wie die kürzere Seitenwand ist.

Die im Inneren des Schaukastens angeordnete Beleuchtungseinrichtung besteht vorzugsweise aus mehreren insbesondere senkrecht stehenden Beleuchtungsröhren, denen an sich bekannte Reflektoreinrichtungen zugeordnet sein können, um die Seitenwände des Schaukastens von innen möglichst gleichmäßig zu beleuchten. In bevorzugter Ausgestaltung der Erfindung ist vorgesehen, dass die elektrischen Versorgungseinrichtungen bzw. die elektrischen Anschlusselemente für die Beleuchtungseinrichtung in dem unteren Sockel der Werbevitrine angeordnet sind, so dass sie für den Betrachter der Werbevitrine nicht sichtbar sind und insbesondere bei Dunkelheit keine Schatten auf die Informationsträger werfen.

Weitere Einzelheiten und Merkmale der Erfindung sind aus der folgenden Beschreibung von Ausführungsbeispielen unter Bezugnahme auf die Zeichnung ersichtlich. Es zeigen:
- Fig. 1: eine perspektivische Ansicht einer 1. Ausführungsform der Werbevitrine ohne Informationsträger,
- Fig. 2: einen auszugsweisen Querschnitt durch eine Seitenwand der Werbevitrine mit einem Informationsträger,
- Fig. 3: die Werbevitrine gemäß Fig. 1 mit einem umlaufenden Informationsträger und
- Fig. 4: eine alternative Ausgestaltung der Werbevitrine.

Figur 1 zeigt eine Werbevitrine 10, die einen quaderförmigen unteren Sockel 11 aufweist, der auf einen Bodenfläche aufsetzbar ist. Auf die Oberseite des Sockels 10 ist ein quaderförmiger Schaukasten 12 aufgesetzt, der die gleiche Querschnittsform wie der Sockel 11 aufweist, so dass zwischen dem Sockel 11 und dem Schaukasten 12 ein glatter, stufenloser Übergang gebildet ist.

Der Schaukasten 12 besitzt 4 vertikale Seitenwände 13, 14, 15 und 16, die jeweils vollflächig aus einem transparenten, eigenstabilen Material, beispielsweise Glasscheiben oder Kunststoffplatten bestehen. Auf der Oberseite ist der Schaukasten 12 mittels einer plattenförmigen Abdeckung 17 verschlossen, die ebenfalls aus dem transparenten Material der Seitenwände bestehen kann.

Im Inneren des Schaukastens 12 ist eine Beleuchtungseinrichtung 19 angeordnet, die im dargestellten Ausführungsbeispiel von mehreren parallel zueinander verlaufenden, vertikal ausgerichteten Leuchtstoffröhren 22 gebildet ist, die sich über annähernd die gesamte Höhe des Schaukastens erstrecken und an ihrem unteren Ende mit elektrischen Versorgungsleitungen verbunden sind, die innerhalb des Sockels 11 angeordnet sind. Ein Werbe- oder Informationsträger 18 besteht aus einer lichtdurchlässigen Folie, auf die eine Werbeinformation aufgedruckt ist. Alternativ kann der Werbeträger auch von einer dünnen lichtdurchlässigen eigenstabilen Platte gebildet sein, auf die die Werbeinformation aufgedruckt ist. Wie Figur 2 zeigt, wird der Informationsträger 18 auf der inneren Oberfläche der jeweiligen Seitenwand 13 aufgebracht und insbesondere aufgeklebt, so dass alle Seitenwände 13, 14, 15 und 16 vollflächig von dem Informationsträger 18 innenseitig abgedeckt sind. Alternativ kann der Informationsträger in gleichartiger Weise auch auf die äußeren Oberflächen der Seitenwände 13, 14, 15 und 16 aufgebracht werden.

Wenn die obere Abdeckung 17 ebenfalls aus einem transparenten Material besteht, kann auch auf der Innen- oder Außenseite der Abdeckung 17 ein entsprechender Werbeträger 18 vollflächig angebracht sein.

Figur 3 zeigt die in Figur 1 dargestellte Vitrine mit angebrachtem Informationsträger. Dabei wird deutlich, dass es aufgrund der vollständig lichtdurchlässigen Ausgestaltung der Seitenwände möglich ist, ein einzelnes Werbemotiv um die Werbevitrine 10 herum umlaufen zu lassen.

Figur 4 zeigt eine alternative Ausgestaltung der Werbevitrine 10, wobei der auf dem Sockel 11 angeordnete Schaukasten 12 nunmehr nicht von eigenstabilen Seitenwänden 13, 14, 15 und 16 gebildet ist, sondern auf dem Sockel 11 sitzen an entgegengesetzten Enden jeweils ein sich vertikal nach oben erstreckender trägerartiger Spannfinger 20. Zwischen den beiden Spannfingern 20 ist die Beleuchtungseinrichtung 19 mit dem genannten Aufbau angeordnet. Die Seitenwände 13, 14, 15 und 16 und die obere Abdeckung 17 werden von einer sackartigen, flexiblen Hülle 21 gebildet, die in Fig. 4 nur teilweise dargestellt ist und unter geringer elastischer Verformung von oben vollständig auf die Spannfinger 20 aufziehbar ist, so dass die Hülle 21 im aufgezogenen Zustand unter Spannung gehalten ist und die Seitenwände sowie die Abdeckung 17 bildet. Die Hülle 21 besteht aus einem lichtdurchlässigen Kunststoffmaterial und ist mit einem Werbemotiv bedruckt, so dass sie gleichzeitig als Informationsträger 18 dient. Mit vollständig aufgezogener Hülle 21 besitzt die Werbevitrine 10 ein Erscheinungsbild gemäß Figur 3.

## Patentansprüche

1. Werbevitrine (10) mit einem unteren Sockel (11) und einem auf dem Sockel (11) angeordneten Schaukasten (12), der mehrere Seitenwände (13, 14, 15, 16) und eine obere Abdeckung (17) aufweist und an oder in dem zumindest ein Informationsträger (18) und eine Beleuchtungseinrichtung (19) angeordnet sind, wobei alle Seitenwände (13, 14, 15, 16) des Schaukastens (12) zumindest abschnittsweise aus einem lichtdurchlässigen Material bestehen, **dadurch gekennzeichnet, dass** die Seitenwände (13, 14, 15, 16) von einer flexiblen Hülle (21) gebildet sind, die auf eine Tragstruktur (20) aufgespannt ist und als Informationsträger (18) dient.

2. Werbevitrine nach Anspruch 1, **dadurch gekennzeichnet, dass** alle Seitenwände (13, 14, 15, 16) vollständig aus dem lichtdurchlässigen Material bestehen.

3. Werbevitrine nach Anspruch 1 oder 2, **dadurch gekennzeichnet, dass** die Abdeckung (17) aus einem lichtdurchlässigen Material besteht.

4. Werbevitrine nach einem der Ansprüche 1 bis 3, **dadurch gekennzeichnet, dass** die Abdeckung (17) aus Glas oder einem transparenten Kunststoff besteht.

5. Werbevitrine nach einem der Ansprüche 1 bis 3, **dadurch gekennzeichnet, dass** die Abdeckung (17) Teil der flexiblen Hülle (21) ist.

6. Werbevitrine nach einem der Ansprüche 1 bis 5, **dadurch gekennzeichnet, dass** der Schaukasten (12) die Form eines Quaders besitzt.

7. Werbevitrine nach einem der Ansprüche 1 bis 6, **dadurch gekennzeichnet, dass** in dem Sockel (11) elektrische Anschlusselemente für die Beleuchtungseinrichtung (19) angeordnet sind.

## Claims

1. An advertising display case (10) comprising a lower base (11) and a display cabinet (12), which is arranged on the base (11) and which encompasses a plurality of side walls (13, 14, 15, 16) and an upper cover (17) and on or in which at least one information carrier (18) and a lighting device (19) are arranged, wherein all of the side walls (13, 14, 15, 16) of the display cabinet (12) consist of a light-permeable material at least in sections, **characterized in that** the side walls (13, 14, 15, 16) are formed from a flexible shell (21), which is stretched onto a support structure (20) and which serves as information carrier (18).

2. The advertising display case according to claim 1, **characterized in that** all of the side walls (13, 14, 15, 16) consist completely of the light-permeable material.

3. The advertising display case according to claim 1 or 2, **characterized in that** the cover (17) consists of a light-permeable material.

4. The advertising display case according to one of claims 1 to 3, **characterized in that** the cover (17) consists of glass or a transparent plastic.

5. The advertising display case according to one of claims 1 to 3, **characterized in that** the cover (17) is part of the flexible shell (21).

6. The advertising display case according to one of claims 1 to 5, **characterized in that** the display cabinet (12) has the shape of a cuboid.

7. The advertising display case according to one of claims 1 to 6, **characterized in that** electrical connecting elements for the lighting device (19) are arranged in the base (11).

## Revendications

1. Vitrine publicitaire (10) avec un socle (11) inférieur et un panneau d'affichage (12) disposé sur le socle (11), qui comporte plusieurs parois latérales (13, 14, 15, 16) et un recouvrement (17) supérieur et sur ou dans laquelle sont disposés au moins un support d'information (18) et un système d'éclairage (19), toutes les parois latérales (13, 14, 15, 16) du panneau d'affichage (12) étant constituées au moins en partie en une matière transparente, **caractérisée en ce que** les parois latérales (13, 14, 15, 16) sont formées par une gaine (21) flexible qui est tendue sur une structure porteuse (20) et qui fait office de support d'information (18).

2. Vitrine publicitaire selon la revendication 1, **caractérisée en ce que** toutes les parois latérales (13, 14, 15, 16) sont constituées en totalité de la matière transparente.

3. Vitrine publicitaire selon la revendication 1 ou la revendication 2, **caractérisée en ce que** le recouvrement (17) est constitué d'une matière transparente.

4. Vitrine publicitaire selon l'une quelconque des revendications 1 à 3, **caractérisée en ce que** le recouvrement (17) est constitué de verre ou d'une matière plastique transparente.

5. Vitrine publicitaire selon l'une quelconque des revendications 1 à 3, **caractérisée en ce que** le recouvrement (17) est une partie de la gaine (21) flexible.

6. Vitrine publicitaire selon l'une quelconque des revendications 1 à 6, **caractérisée en ce que** le panneau publicitaire (12) a la forme d'un parallélépipède.

7. Vitrine publicitaire selon l'une quelconque des revendications 1 à 6, **caractérisée en ce que** des éléments de raccordement électrique pour le système d'éclairage (19) sont disposés dans le socle (11).
